# EUROPÄISCHE PATENTSCHRIFT

(11) **EP 0 341 194 B1**
(45) Veröffentlichungstag und Bekanntmachung des Hinweises auf die Patenterteilung: **26.02.1992**
(21) Anmeldenummer: 89710038.4
(22) Anmeldetag: 03.05.1989
(51) Int. Cl.: E02D 5/14

(54) **Verfahren zur Verriegelung von Spundwandschlössern**
Method for bolting sheet pile joints
Méthode pour verrouiller des joints entre palplanches

(30) Priorität: 05.05.1988 DE 3815236
(43) Veröffentlichungstag der Anmeldung: 08.11.1989
(73) Patentinhaber: Hoesch Stahl Aktiengesellschaft, 44120 Dortmund (DE)
(72) Erfinder: Pruchhorst, Manfred, Dipl.-Ing., D-4600 Dortmund 12 (DE)

(56) Entgegenhaltungen:
- DE-A- 2 142 957
- DE-A- 2 722 978
- DE-B- 2 002 799
- FR-A- 2 069 811
- FR-A- 2 082 151
- FR-A- 2 149 951
- NL-A- 8 602 762

## Beschreibung

Die Erfindung betrifft ein Verfahren zur schubkraftübertragenden Verriegelung von Spundwandschlössern, bei dem die Schloßkammer jedes Spundwandschlosses zwischen die Kontaktflächen der ineinandergreifenden Schloßhälften ein Kleber eingebracht wird.

Diese Verriegelung soll ein Verschieben der Spundbohlen gegeneinander verhindern.

Spundbohlen werden meist nicht einzeln gerammt, sondern werden vorher im Werk zu Doppel- oder Dreifachbohlen - zu sogenannten Rammelementen - zusammengezogen.

Aus der DE-AS 20 02 799 ist bereits ein Verfahren zur Herstellung von Mehrfachspundbohlen bekannt, bei dem die im Werk zusammengezogenen Schlösser der Spundbohlen schubfest verklebt werden, wobei nach dem Verhaken benachbarter Schlösser die äusseren Längsspalten in der Weise abgedichtet werden, daß unter Druck ein Klebstoff in den Zwischenraum eingespritzt und die ganze Verbindung bis zum Ausreagieren des Klebstoffs unbeweglich gehalten wird.

Dieses Verfahren kann nur im Werk durchgeführt werden. Eine solche Verriegelung ist bei Rammschlössern, d. h. bei den Schlössern der auf der Baustelle zu verbindenden Rammelemente, nicht möglich.

Der Erfindung liegt die Aufgabe zugrunde, das Verfahren der eingangs genannten Art derart zu verbessern, daß es auch bei den Rammschlössern angewendet werden kann, so daß eine einwandfreie Schubkraftübertragung im Baustellenfädelschloß gewährleistet ist.

Das die gestellte Aufgabe lösende erfindungsgemäße Verfahren besteht darin, daß der Kleber vor dem Rammen eines Rammelementes in die vorauseilende Schoßhälfte eingebracht und sodann auf diese Schloßhälfte - zum Schutz des Klebers und zur Verhütung des Eindringens des Bodens in die Schloßkammer - ein Kaliberstück aufgesetzt wird und daß nach dem Rammen des betreffenden Rammelementes - bei Erreichen der Solltiefe - das Kaliberstück herausgezogen wird.

Dieses Verfahren ermöglicht die Durchführung des Klebevorgangs auch unterhalb des Grundwasserspiegels sowie im freien Wasser.

Je nach Beschaffenheit des Klebers kann die Reaktionszeit verzögert oder beschleunigt werden, und zwar über und unter Wasser.

Der Kleber besteht vorzugsweise aus einem umweltfreundlichen, schwer entflammbaren Material, beispielsweise aus Zement oder Zementmischungen.

Neben der einwandfreien Verriegelung der Spundwandschlösser ergibt sich durch das erfindungsgemäße Verfahren eine hohe Dichtigkeit der Spundwand, so daß keine weiteren Maßnahmen zur Abdichtung der Spundwand erforderlich sind.

Die Erfindung ist anhand der Zeichnung, in der mehrere Spundwandschlösser jeweils in der Draufsicht dargestellt sind, näher erläutert. Es zeigen:
Fig. 1 die Schloßhälften von zwei miteinander zu verbindenden Rammelementen, nebeneinanderliegend;
Fig. 2 bis Fig. 6 jeweils ein Spundwandschloß.

Bei dem in Fig. 1 dargestellten Spundwandschloß ist in die vorauseilende Schloßhälfte 1 ein Kaliberstück 2 eingesetzt, das mit einer Bohrung 3 zum Herausziehen des Kaliberstückes 2 versehen ist. Dieses Kaliberstück 2 dient zum Schutz des vor dem Rammen eingebrachten Klebers und gegen das Eindringen des Bodens in die Schloßkammer 4. Am Fuß ist das Spundwandschloß verschlossen. In der vorauseilenden Schloßhälfte 1 ist mit gestrichelten Linien die spätere Lage der anderen Schloßhälfte 5 angedeutet, währen in der Schloßhälfte 5 die spätere Lage der Schloßhälfte 1 angedeutet ist. Die Fortschreitrichtung ist durch einen Pfeil R angedeutet.

Das in Fig. 2 dargestellte Spundwandschloß weist eine ideelle Schloßlage auf, mit dem erforderlichen Spiel im Schloß.

Die in den Fig. 3 bis 6 dargestellten Spundwandschlösser weisen tatsächliche Schloßlagen auf, wobei die jeweiligen Kontaktflächen, d. h. die wirksamen Klebeflächen, in der Schloßkammer durch eine Schraffur kenntlich gemacht sind. Dies soll zeigen, daß bei jeder denkbaren Schloßlage genügend große Klebeflächen vorhanden sind.

## Patentansprüche

1. Verfahren zur schubkraftübertragenden Verriegelung von Spundwandschlössern, bei dem in die Schloßkammer (4) jedes Spundwandschlosses zwischen die Kontaktflächen der ineinandergreifenden Schloßhälften (1,5) ein Kleber eingebracht wird, dadurch gekennzeichnet , daß der Kleber vor dem Rammen eines Rammelementes in die vorauseilende Schloßhälfte (1) eingebracht und sodann auf diese Schloßhälfte (1) - zum Schutz des Klebers und zur Verhütung des Eindringens des Bodens in die Schloßkammer (4) - ein Kaliberstück (2) aufgesetzt wird und daß nach dem Rammen des betreffenden Rammelementes - bei Erreichen der Solltiefe - das Kaliberstück (2) herausgezogen wird.

## Claims

1. A method of locking sheet pile joints in a shearing-force-transmitting manner, in which method an adhesive is introduced into the joint chamer (4) of each sheet pile joint between the contact surfaces of the interengaging halves (1, 5) of the joint, characterised in that the adhesive is introduced into the leading half (1) of the joint, before pile-driving a ram element and then a gauging piece (2) is mounted on this half (1) of the joint for the purpose of protecting the adhesive and preventing earth from entering the joint chamber (4), and that, after the relevant ram element has been pile-driven, the gauging piece (2) is withdrawn upon reaching the desired depth.

## Revendications

1. Procédé pour bloquer des joints entre palplanches, d'une manière transmettant le cisaillement, dans lequel de la colle est introduite dans la chambre de raccord (4) de chaque joint de palplanches, entre les surfaces de contact des demi-joints (1, 5) coopérant, caractérisé en ce que la colle est introduite dans le demi-joint (1) en bout, avant de battre un groupe de battage, et une pièce de calibre (2) est ensuite placée dans ce demi-joint (1) - pour protéger la colle et empêcher la pénétration de terre dans la chambre de raccord (4) et en ce que la pièce de calibre (2) est retirée, après battage du groupe de battage correspondant, lorsqu'est atteinte la profondeur voulue.
